# FASCICULE DE BREVET EUROPEEN

(11) **EP 0 239 507 B1**
(45) Date de publication et mention de la délivrance du brevet: **31.05.1989**
(21) Numéro de dépôt: 87420041.3
(22) Date de dépôt: 11.02.1987
(51) Int. Cl.: B65D 5/54, B65D 83/08

(54) **Chargeur destiné à l'alimentation d'un magasin horizontal d'une machine de traitement de produits en plaques et procédé d'utilisation**
Magazin für die Speisung einer horizontalen Ladevorrichtung einer plattenförmige Produkte verarbeitenden Maschine und Gebrauchsverfahren
Magazine for feeding a horizontal loader of a machine processing sheet-like products, and its utilization method

(30) Priorité: 11.02.1986 FR 8602346
(43) Date de publication de la demande: 30.09.1987
(73) Titulaire: LINCRUSTA, F-92115 Clichy (FR)
(72) Inventeur: Forget, Marcel, F-84820 Visan (FR)
(74) Mandataire: Wind, Jacques (FR)

(56) Documents cités:
- EP-A- 0 095 575
- US-A- 2 928 539

## Description

La présente invention se rapporte à un chargeur destiné à l'alimentation d'un magasin horizontal d'une machine de traitement de produits en plaques, destinés à former des emballages, telle que par exemple une machine de conditionnement et emballage de produits pharmaceutiques.

Sur une machine à conditionner des emballages (étuis, chevalets ou autres), sont mis en présence divers éléments qui, réunis et agencés entre eux, forment un tout à la sortie de la machine, le produit fini étant destiné à la vente et à l'utilisation.

C'est ainsi que sur une machine de ce type, un approvisionnement du produit à emballer est assuré en général mécaniquement. Il en est de même de l'emballage, mais l'approvisionnement de celui-ci est toutefois effectué, dans un tout premier temps, par une opération manuelle. Cette opération manuelle est constituée par le transfert depuis la caisse de livraison au magasin de la machine de conditionnement. Ce magasin constitue une réserve d'emballages qui sont depuis ce poste acheminés mécaniquement sur le circuit de la machine. L'invention se rapporte à un chargeur destiné à assurer la liaison entre la caisse de livraison des emballages et le magasin de la machine, autrement dit le transfert évoqué ci-dessus.

Généralement dans le cas des matériels connus sur le marché, une ou plusieurs personnes puisent dans une caisse des emballages, qu'ils soient étuis pliants, flans à plat, chevalets ou autres, et par poignées disposent ces emballages dans le magasin de la machine. Le magasin se vide mécaniquement, d'autant plus vite que la machine de conditionnement est rapide.

Sur ces machines modernes, les cadences de production étant devenues très rapides, l'opération de transfert et d'approvisionnement manuel des emballages est devenue très contraignante, le personnel n'arrivant pas dans bien des cas à assurer correctement cet approvisionnement, ou bien cette opération d'approvisionnement mobilisant une ou plusieurs personnes à temps plein pour cette tâche. La production s'en trouve alors pénalisée.

L'invention a pour but de faciliter cette opération de transfert et d'approvisionnement en apportant, à l'aide d'un préemballage amovible appelé "chargeur", dans le magasin de la machine une quantité importante d'emballages d'un seul coup, évitant ainsi de multiples opérations manuelles. Il peut donc s'écouler avec la réserve ainsi constituée plusieurs minutes de production, ce qui laisse le temps à la personne chargée de l'approvisionnement de mieux s'organiser ou de se livrer entre temps à d'autres tâches autour ou sur la machine.

On connaît actuellement deux types principaux de magasins d'approvisionnement de machines de traitement de produits en plaques:
- des magasins dits "verticaux", où les emballages sont empilés les uns sur les autres entre des guides verticaux et descendent par gravité au fur et à mesure que le système mécanique les prélève à la base un par un. Pour de tels magasins verticaux, on connaît plusieurs types de chargeurs d'approvisionnement. Ils sont en général constitués par des fourreaux fermés à leurs deux extrémités, que l'on reverse dans le magasin vertical, après avoir supprimé une des obturations d'extrémité et en maintenant les emballages pendant la mise en place. Il suffit ensuite de retirer le fourreau en le tirant par le haut, et les emballages demeurent dans le magasin;
- des magasins dits "horizontaux", où les emballages sont disposés sur chant en colonne, les uns derrière les autres, et avancent horizontalement, vers le système de préhension de la machine, entraînés par un tapis. On ne peut utiliser aisément, pour de tels magasins un chargeur de modèle connu, construit pour alimenter un magasin vertical.

L'invention a donc pour objet un chargeur en forme de fourreau fermé contenant un certain nombre d'emballages, et destiné à permettre d'alimenter un magasin de type horizontal, un tel chargeur étant caractérisé en ce qu'il se présente sous la forme d'une boîte parallélépipédique en matériau semi-rigide, dont la face supérieure présente une rainure longitudinale centrale sur une portion médiane de sa longueur, avec des lignes de prédécoupe reliant les quatre coins de la rainure aux quatre coins correspondants de ladite face supérieure, et dont au moins la face avant comporte une ouverture inférieure centrale, avec deux lignes de prédécoupe reliant cette ouverture aux deux coins supérieurs de ladite face.

L'invention sera mieux comprise à l'aide de la description suivante d'un exemple de réalisation, en référence aux dessins schématiques annexés dans lesquels:
Figure 1 est une vue en plan du chargeur de l'invention, totalement déplié à plat avant son assemblage en une boîte parallélépipédique,
Figure 2 montre le chargeur de la figure 1 en cours d'assemblage autour d'un paquet d'emballages sur chant,
Figure 3 montre le chargeur assemblé et rempli du paquet d'emballages sur chant,
Figure 4 montre le magasin horizontal en train d'alimenter la machine à l'aide d'une colonne horizontale d'emballages sur chant,
Figure 5 montre la mise en place dans le magasin du chargeur de l'invention,
Figure 6 montre l'opération suivante de libération de la partie avant du chargeur,
Figure 7 montre l'opération suivante de libération de la partie arrière du chargeur,
Figure 8 montre le début de la phase d'extraction du chargeur,
Figure 9 montre le chargeur en cours d'extraction,
Figure 10 est une vue en perspective du magasin horizontal de la machine, avec le chargeur en début de phase d'extraction.

La figure 1 représente le chargeur de l'invention, totalement déplié et posé à plat avant montage. Il est constitué d'un flan à plat 1 en matière semi-rigide telle que du carton dont les diverses parties constitutives sont les suivantes:
- une plaque de fond 2, en forme de rectangle très allongé comme représenté, délimité par quatre lignes de pliage 3, 4, 5, 6,
- deux rabats transversaux 7, 8 prolongeant le rectangle 2 au-delà de ses lignes de pliage longitudinales 3, 5 formant ses grands côtés; chacun de ces rabats 7, 8 est divisé par des lignes de pliage longitudinales 9 et 10 en un premier rabat, respectivement 11,12, contigu au plan de fond 2, dit rabat transversal inférieur, et un deuxième rabat, respectivement 13, 14 dit rabat transversal supérieur; conformément à l'invention, la somme (2a) des largeurs (a) des deux rabats transversaux supérieurs 13, 14 est inférieure à celle 1 de la plaque de fond rectangulaire 2; par ailleurs, chaque rabat transversal supérieur 13, 14 est muni, à chacune de ses deux extrémités longitudinales, d'une patte transversale, respectivement 15, 16, 17, 18 séparées chacune de la partie centrale du rabat transversal supérieur par une ligne de prédécoupe oblique, respectivement 19, 20, 21, 22 joignant comme représenté l'extrémité associée, respectivement 23, 24, 25, 26, de la ligne de pliage longitudinal, respectivement 9 et 10 délimitant le rabat transversal supérieur au point de départ intérieur, respectivement 27, 28, 29, 30 de la patte; enfin, la largeur transversale hors-tout b de chaque patte est égale, dans l'exemple non limitatif considéré, à la moitié de la largeur 1 de la plaque de fond 2, en remarquant toutefois qu'elle pourrait, en variante, être inférieure à cette valeur ou même supérieure a celle-ci;
- deux rabats longitudinaux 31, 32 prolongeant la plaque de fond 2 au-delà de ses lignes de pliage transversales 4, 6 formant ses petits côtés; chacun de ces rabats 31, 32 est divisé par des lignes de pliage transversales 33, 34 en un premier rabat, respectivement 35 et 36, contigu à la plaque de fond 2, dit rabat longitudinal inférieur, et un deuxième rabat, respectivement 37 et 38, dit rabat longitudinal supérieur: la longueur h de chacun des rabats 35 et 36 est égale à la largeur h de chacun des rabats 11 et 12, et définira la hauteur de la caisse formant le chargeur; comme on le voit sur le dessin, chaque rabat 35 et 36 est percé d'une ouverture rectangulaire 39, 40 centrale et s'appuyant sur les lignes de pliage 4 et 6; sur chacun des rabats 35 et 36, deux lignes de prédécoupe 41, 42 et 43, 44 relient comme représenté les coins extérieurs de chaque rectangle 39, 40 à ceux associés des rabats 35 et 36; avantageusement par ailleurs, des lignes de pliage 45, 46 et 47, 48 sont prévues sur les rabats 37 et 38 de manière symétrique par rapport aux lignes 33 et 34 respectivement des lignes de prédécoupe 41, 42 et 43, 44.

De manière générale donc, toutes les dimensions des rabats et pattes du flan 1 sont telles qu'elles permettent la confection par pliage, puis fixation par collage ou analogue, à partir du flan 1, d'une boîte parallélépipédique telle que représentée sur les figures 2 et 3 auxquelles on se référera maintenant.

Comme représenté sur la figure 2, pour réaliser à partir du flan 1 un chargeur rempli d'emballages 49 sur chant, on place la colonne d'emballages 49 sur chant sur la plaque de fond 2 de la boîte, puis comme indiqué par les flèches f, on rabat tout d'abord sur les emballages 49 les rabats longitudinaux 31, 32 et, comme indiqué par les flèches F on rabat sur l'ensemble les rabats transversaux 7 et 8. On obtient alors le chargeur de l'invention représenté sur la figure 3, que l'on fixe pour éviter qu'il ne s'écarte à l'aide de deux morceaux de ruban adhésif 50.

Comme on le voit sur la figure 3, le chargeur de l'invention est totalement symétrique par rapport à son plan médian transversal.

Comme on le voit sur sa partie avant entièrement visible sur la figure 3, chacune de ses extrémités fait apparaître l'ouverture inférieure centrale 39 avec les lignes de prédécoupe 41, 42 reliant cette ouverture 39 aux deux coins supérieurs associés de la face avant. Par ailleurs, le chargeur présente sur sa face supérieure une rainure longitudinale centrale 51 sur une portion médiane de sa longueur, avec des lignes de prédécoupe 19, 20, 21, 22 reliant les quatre coins de la rainure 51 aux quatre coins correspondants de la face supérieure.

On décrira maintenant, en référence aux figures schématiques 4 à 10, le procédé d'utilisation du chargeur de la figure 3, c'est-à-dire la manière dont les emballages 49, que contient le chargeur, sont transférés dans le magasin horizontal de la machine.

La figure 4 représente très schématiquement le magasin horizontal d'une encartonneuse automatique pour produits pharmaceutiques. Il se compose essentiellement d'un tapis sans fin 52 sur lequel un opérateur vient places ces taquets 53 servant à maintenir sur chant les emballages 54 en place sur la machine posés horizontalement l'un contre l'autre comme représenté pour former une colonne 56 horizontale et continue. De part et d'autre du tapis sans fin 52, les emballages 54 en place sur la machine sont guidés dans le magasin par deux plaques longitudinales 55 (voir aussi sur la figure 10) formant rembardes latérales. Le dispositif de préhension des emballages 54 en place sur la machine un à un dans la colonne 56 est représenté schématiquement par un cylindre rotatif 57 muni de ventouses 58.

Pour transférer le chargeur de l'invention dans le magasin horizontal de la machine, on détermine tout d'abord, en regardant à travers l'une des ouvertures 39, où se trouve la partie des emballages 49 devant être présentée vers l'aval, et on oriente le chargeur en conséquence. Il est en effet important que les emballages 49, ou autres, soient présentés dans le bon sens dans le magasin de la machine.

Puis, comme représenté sur la figure 5, on pose le chargeur sur le tapis sans fin 52, le plus près possible du taquet 53, derrière la colonne 56 déjà en place. Comme représenté sur la figure 6, on glisse alors les doigts dans l'ouverture avant 39, et on tire brusquement vers le haut. Ce mouvement fait céder les quatre lignes de prédécoupe 41, 42, 19, 21 de sorte que, comme on le comprendra en se reportant aux figures 2 et 3, la presque totalité du rabat longitudinal avant 31 est arrachée, ainsi que les deux pattes 15 et 17.

Comme on le voit sur la figure 7, les emballages 49 se trouvant à l'avant du chargeur viennent alors en appui sur le taquet 53, d'ailleurs encore faiblement soutenus par les deux languettes restantes du rabat 31. En passant les doigts sous le côté arrière de l'ouverture centrale supérieure 51, et en tirant brusquement vers le haut comme représenté sur la figure 7, on fait céder les deux lignes 20 et 22, ce qui permet de dégager vers l'arrière le rabat 32, comme on le voit sur la figure 8. Les rabats latéraux 7 et 8 sont maintenus en position verticale par les deux guides latéraux 55 du magasin. Dans ces deux opérations d'arrachement, les pliures 45 à 48 viennent, en formant coin, en aide à l'opération de découpe des lignes de prédécoupe 41 à 44. Ces pliures sont toutefois optionnelles, quoique avantageuses.

En même temps, comme on le voit sur la figure 8, que l'on tire la rabat 32 vers l'arrière, on retient la colonne d'emballages 49 avec l'autre main, en poussant avantageusement vers l'aval avec celle-ci, et, comme on le voit sur les figures 9 et 10, on tire vers l'arrière le chargeur par le rabat 32, jusqu'à retirer totalement celui-ci. On place enfin un autre taquet de poussée et de maintien derrière la colonne d'emballages 49, et l'opération est terminée. On voit très nettement sur la figure 10 que l'ouverture 51 est indispensable pour laisser le passage aux doigts maintenant les emballages 49 tandis que l'on tire le chargeur vers l'arrière par le rabat 32.

## Revendications

1. Chargeur destiné à l'alimentation d'un magasin horizontal d'une machine de traitement de produits en plaques, destinés à former des emballages, se présentant sous la forme d'un forreau amovible contenant des emballages (49), caractérisé en ce qu'il se présente sous la forme d'une boîte parallélépipédique en matériau semi-rigide dont la face supérieure présente une rainure longitudinale centrale (51) sur une portion médiane de sa longueur, avec des lignes de prédécoupe (19, 20, 21, 22) reliant les quatre coins de la rainure (51) aux quatre coins correspondants de ladite face supérieure, et dont au moins la face avant comporte une ouverture inférieure centrale (39) avec deux lignes de prédécoupe (41, 42) reliant cette ouverture (39) aux deux coins supérieurs de ladite face.

2. Chargeur selon la revendication 1, caractérisé en ce que ses parties avant et arrière sont symétriques par rapport à son plan transversal médian.

3. Chargeur selon la revendication 2, caractérisé en ce qu'il est réalisé à partir d'un flan à plat unique (1 ce flan comportant:
- une plaque de fond (2),
- deux rabats transversaux (7, 8) eux-mêmes chacun divisés en direction transversale en deux parties (11, 13 et 12, 14) formant rabats, les rabats transversaux supérieurs (13, 14) étant à leurs deux extrémités pourvus de pattes (15, 16 et 17, 18) délimitées chacune par une ligne oblique de prédécoupe (19, 20 et 21, 22);
- deux rabats longitudinaux (31, 32) eux-mêmes également chacun divisés en direction longitudinale en deux parties (35, 37 et 36, 38) formant rabat, les rabats longitudinaux inférieurs (35, 36) étant percés d'une ouverture rectangulaire centrale (39, 40) adjacente à la plaque de fond (2), et des lignes de prédécoupe (41, 42 et 43, 44) reliant les coins extérieurs de chaque ouverture (39, 40) aux coins extérieurs associés des rabats longitudinaux inférieurs (35, 36).

4. Chargeur selon la revendication 3, caractérisé en ce que les rabats longitudinaux supérieurs (37, 38) des rabats longitudinaux (31, 32) comportent des lignes de pliage (45, 46 et 47, 48) symétriques par rapport aux lignes de pliage (33, 34) des deux rabats, inférieur et supérieur, du rabat longitudinal (31, 32) associé.

5. Procédé d'utilisation d'un chargeur selon l'une des revendications 1 à 4, pour transférer le paquet d'emballages sur chant (49) qu'il contient dans un magasin horizontal d'une machine de traitement, caractérisé en ce qu'il consiste, après avoir posé le chargeur horizontalement dans le magasin, à arracher, après avoir passé un ou plusieurs doigts dans l'ouverture inférieure centrale (39) de la face avant, la partie déchirable avant du chargeur, puis à arracher, après avoir passé un ou plusieurs doigts dans la partie arrière de la rainure longitudinale supérieure (51), la partie déchirable arrière supérieure, puis à tirer avec la même main refermée au même endroit le chargeur vers l'arrière, jusqu'à son extraction totale, en maintenant avec l'autre main l'arrière de la colonne d'emballages sur chant (49).

## Claims

1. Loader intended to feed a horizontal magazine of a machine for handling sheet-like products, intended to form packages, the loader taking the form of a removable sleeve containing packagings (49), characterised in that it takes the form of a parallelepiped box of semi-rigid material, the upper surface of which has a longitudinal central groove (51) over a middle portion of its length, with pre-cutting lines (19, 20, 21, 22) connecting the four corners of the groove (51) to the corresponding four corners of the said upper surface, and of which at least the front surface comprises a bottom central opening (39) with two pre-cutting lines (41, 42) connecting this opening (39) to the top two corners of the said surface.

2. Loader according to Claim 1, characterised in that its front and rear parts are symmetrical in relation to its transverse median plane.

3. Loader according to Claim 2, characterized in that it is produced from a single flat blank (1), this blank comprising:
- a bottom sheet (2),
- two transverse flaps (7, 8) each of which is divided in a transverse direction into two parts (11, 13 and 12, 14) which form flaps, the upper transverse flaps (13, 14) being provided at both ends with tabs (15,16 and 17,18) each defined by an oblique pre-cutting line (19, 20 and 21, 22);
- two longitudinal flaps (31, 32) which are themselves each divided in a longitudinal direction into two parts (35, 37 and 36, 38) forming a flap, the bottom longitudinal flaps (35, 36) incorporating a central rectangular opening (39, 40) adjacent to the bottom sheet (2) and pre-cutting lines (41, 42 and 43, 44) connecting the outer corners of each opening (39, 40) to the associated outer corners of the bottom longitudinal flaps (35, 36).

4. Loader according to Claim 3, characterised in that the upper longitudinal flaps (37, 38) of the longitudinal flaps (31, 32) comprise fold lines (45, 46 and 47, 48) which are symmetrical in relation to the fold lines (33, 34) of the two bottom and top flaps of the associated longitudinal flap (31, 32).

5. Method of using a loader according to one of Claims 1 to 4 for transferring a stack of edge-wise disposed packagings (49) which it contains into a horizontal magazine in a processing machine, characterised in that after the loader has been placed horizontally into the magazine, the method of use consists of tearing off that front part of the loader which can be torn away after one or a plurality of fingers has/have been inserted into the central bottom opening (39) of the front face, followed by the insertion of one or a plurality of fingers into the rear part of the upper longitudinal groove (51) and tearing away the top rear tear-off part, and then with the same hand closed at the same place, pulling the loader towards the rear until it is completely extracted, the other hand supporting the back of the stack of edge-wise disposed packagings (49).

## Patentansprüche

1. Zufuhrmagazin für ein horizontales Magazin einer Maschine zur Verarbeitung plattenförmiger Produkte für Verpackungen, ausgebildet als bewegliche Hülse für die Verpackungen (49), dadurch gekennzeichnet, daß es als Quader aus halbstarrem Material ausgebildet ist, in dessen Oberseite in Längsrichtung eine Mittelöffnung (51) vorgesehen ist, die sich über einen mittleren Teil seiner Länge erstreckt, wobei Trennlinien (19, 20, 21, 22) die vier Ecken der Öffnung (51) mit den entsprechenden vier Ecken der Oberseite verbinden, und wobei wenigstens in der Vorderseite eine untere Mittelöffnung (39) mit Trennlinien (41, 42) vorgesehen ist, die diese Öffnung (39) mit den beiden oberen Ecken der Fläche verbinden.

2. Zufuhrmagazin nach Anspruch 1, dadurch gekennzeichnet, daß sein vorderer und sein hinterer Teil in Bezug auf die mittlere Querebene symmetrisch ausgebildet sind.

3. Zufuhrmagazin nach Anspruch 2, dadurch gekennzeichnet, daß es aus einem einzigen flachen Zuschnitt (1) hergestellt wird, der folgende Merkmale aufweist:
- Ein Bodenfeld (2),
- zwei Querlaschen (7, 8), die ihrerseits in Querrichtung in zwei Teile (11, 13 und 12,14) unterteilt sind, die Laschen ausbilden, wobei die oberen Querlaschen (13, 14) an ihren beiden Enden Verlängerungen (15, 16 und 17, 18) aufweisen, die jeweils durch eine schräg verlaufende Trennlinie (19, 20 und 21, 22) begrenzt sind,
- zwei Längslaschen (31, 32), die ihrerseits wiederum in Längsrichtung in zwei Teile (35, 37 und 36, 38) unterteilt sind, die Laschen ausbilden, wobei die unteren Längslaschen (35, 36) eine rechteckige Mittelöffnung (39, 40) neben dem Bodenfeld (2) aufweisen und Trennlinien (41, 42 und 43, 44) vorgesehen sind, die die Außenecken jeder Öffnung (39, 40) mit den entsprechenden Außenecken der unteren Längslaschen (35, 36) verbinden.

4. Zufuhrmagazin nach Anspruch 3, dadurch gekennzeichnet, daß die oberen Längslaschen (37, 38) der Längslaschen (31, 32) Faltlinien (45, 46 und 47, 48) aufweisen, die bezüglich der Faltlinien (33, 34) der beiden Laschen, nämlich der unteren und der oberen Lasche der zugehörigen Längslasche (31, 32) symmetrisch ausgebildet sind.

5. Verfahren zur Handhabung eines Zufuhrmagazins nach einem der Ansprüche 1 bis 4 für die Ubergabe eines Paketes von hochkantstehenden Verpackungen (49), die im Zufuhrmagazin enthalten sind, an ein horizontales Magazin einer Verarbeitungsmaschine, dadurch gekennzeichnet, daß, nachdem das Zufuhrmagazin horizontal im Magazin angeordnet worden ist, ein oder mehrere Finger in die untere Mittelöffnng (39) der Vorderseite eingeführt worden sind, der abtrennbare vordere Teil des Zufuhrmagazins abgetrennt wird, worauf nach dem Einführen eines oder mehrere Finger in den rückwärtigen Teil der oberen Längsöffnung (51), der obere, rückwärtige, abtrennbare Teil abgetrennt wird, worauf mit derselben Hand, die an derselben Stelle eingeschlossen ist, das Zufuhrmagazin nach hinten gezogen wird, bis es ganz ausgezogen ist, wobei mit der anderen Hand der rückwärtige Teil der Säule der hochkantstehenden Umhüllungen (49) gehalten wird.
